# EUROPÄISCHE PATENTSCHRIFT

(11) **EP 0 000 031 B1**
(45) Veröffentlichungstag und Bekanntmachung des Hinweises auf die Patenterteilung: **07.01.1981**
(21) Anmeldenummer: 78100052.6
(22) Anmeldetag: 01.06.1978
(51) Int. Cl.: E06B 3/66, E06B 5/20

(54) **Wärmeisolierende und schalldämmende Glaseinheit**
Thermal and sound isolating glass unit
Vitrage isolant pour la chaleur et le bruit

(30) Priorität: 08.06.1977 DE 2726028
(43) Veröffentlichungstag der Anmeldung: 20.12.1978
(73) Patentinhaber: Linde Aktiengesellschaft, 82049 Höllriegelskreuth (DE)
(72) Erfinder: Leicht, Edith, Dr., D-8044 Unterschleissheim (DE); Günther, Friedrich, D-8044 Unterschleissheim (DE); Strigl, Reinhard, D-8000 München 80 (DE)

## Beschreibung

Die Erfindung betrifft eine wärmeisolierende und schalldämmende Glaseinheit mit auf Abstand gehaltenen Glasscheiben und gegen die Atmosphäre abgedichteten Scheibenzwischenräumen, die als Füllgas eine Gasmischung mit Anteilen aus Fluor-Kohlenwasserstoffen oder Fluor-Chlor-Kohlenwasserstoffen enthalten.

Es ist bekannt, die Scheibenzwischenräume von geklebten oder gelöteten Isolierglaseinheiten mit trockener Luft zu füllen. Eine bessere Wärme- und (oder) Schalldämmung läßt sich mit Argon, Kohlendioxid, Helium, Dichlordifluormethan, Schwefelhexafluorid oder deren Mischungen erreichen.

In der DE-.A-2 461 532 ist eine aus mehreren Scheiben zusammengesetzte Isolierglasscheibe mit bestimmtem Scheibendickenverhältnis beschrieben deren Scheibenzwischenräume zum Zweck der Schalldämmung mit Gasen gefüllt sind. Neben einer Vielzahl von Gasen sind relativ allgemein gehaltene Kriterien für geeignete Gasfüllungen angegeben, so Z.B., daß die Schallgeschwindigkeit des gases oder der Gasmischung etwa 10 ― 60% unter des von Luft liegt.

Durch die FR - A - 2 284 745 ist eine Gasfüllung bekannt, durch die die schalldämmende Wirkung einer Glaseinheit unterstützt werden soll. Dabei haben die Füllgase wie He, Ne, H_{2'} SFₑ und F-CI-Kohlenwasserstoffe nur die Bedingung zu erfüllen, daß die Schallgeschwindigkeit von der der Luft verschieden sein soll.

Schließlich ist durch die BE - A - 628 413 die Verwendung eines Füllgases, dessen Molekulargewicht höher als Wasser bzw. Luft ist, für den Zwischenraum zwischen zwei Scheiben einer isolierenden Glaseinheit bekannt. Für das Füllgas werden Gase oder Gasgemische aus Fluor-Kohlenwasserstoffen oder Fluor-Chlor-Kohlenwasserstoffen CO₂ und SFₑ angegeben.

In den beiden zuerst genannten Druckschriften sind Gasfüllungen angegeben, die nur schalldämmend wirken. Durch die zuletzt angegebene Druckschrift ist ein Verfahren bekannt, durch das Feuchtigkeit und Luft aus dem Scheibenzwischenraum einere Isolierglaseinheit verdrängt werden kann. Dieses Verfahren ist unabhängig von Größe und Bauform der Glaseinheit durchführbar. Die Schall- und Wärmedämmwerte sind jedoch von der Größe und Form der Glaseinheit abhängig.

Der Erfindung liegt daher die Aufgabe zugrunde, eine Isolierglaseinheit anzugeben, durch die für alle gängigen Größen und Formen von Glaseinheiten mit wenigstens einem Scheibenzwichenraum sowohl die schalldämmende als auch die wärmeisolierende Wirkung erhöht werden kann.

Diese Aufgabe wird erfindungsgemäß dadurch gelöst, daß das Füllgas aus einer der folgenden Gasmischungen besteht:
1. C₂F,CL₂ + CF₃CI im Verhältnis von 0 bis 20 Vol.-% zu 80 bis 100 Vol.-%;
2. Neon + CF₃CI im Verhältnis von 0 bis 30 Vol.-% zu 70 bis 100 Vol.-%;
3a. C₄F₈ und ein anderer oder mehrere andere aliphatische Fluor-Chlor-Kohlenwasser-. stpffe und Neon im Verhältnis von 0 bis 30 Vol.- % zu 40 bis 60 Vol.-% zu 20 bis 30 Vol.-%;
3b. C₄Fₛ + Neon im Verhältnis von 20 bis 30 Vol.-% zu 70 bis 80 Vol.-%.

Mit den genannten Gasen bzw. deren Mischungen wird eine Verbesserung der Schall- dämmwerte und der Wärmedämmwerte gegenüber den bisherigen Scheibenfüllungen erreicht. Das einzige Gas, mit welchem nahezu ähnliche Schalldämmwerte erzielt werden, ist SFₛ. Dieses weist jedoch, wie alle Reingase, Resonanzeinbrücke der Schalldämmung im unteren Frequenzbereich auf. Die erfindungsgemäßen Gasgemisch hingegen führen bei sehr gutem Schall- und Wärmedämmverhalten auch im kritischen Frequenzbereich zu wesentlich verbessertem Dämmverhalten. Mit Variationen der Gemischzusammensetzungen lassen sich im Gegensatz zu Reingasfüllungen Verschiebungen der Resonanzfrequenzen erreichen. Damit ist eine Anpassung der Scheibenfüllungen an unterschiedliche Scheibenkonstruktionen möglich. Eine Anpassung der Gasfüllung an die Scheibenkonstruktion ist notwendig, denn durch Konstruktiönsmerkmale wie Scheibenabstand oder Masse wird die Resonanzfrequenz beeinflußt, bei der die Schalldämmung ein Minimum erreicht. Insbesondere mit den erfindungsgemäßen 'Gasgemisch ist eine Anpassung an verschiedene Isolierglaseinheiten unter dem Gesichtspunkt guter Dämmeigenschaften möglich.

Mit besonderem Vorteil werden als Scheibenfüllungen Gasmischungen verwendet, die die im Anspruch 2 genannten Zusammensetzungen haben. In den angegebenen Bereichen läßt sich die Gemischzusammensetzung an unterschiedliche Größen und Bauformen von Isolierglaseinheiten optimal anpassen, wodurch, wie beschrieben, gute Dämmwirkung auch bei niedrigen Frequenzen erreicht wird. Mit den angegebenen Gasmischungen können daher alle handelsüblichen Isolierglaseinheiten gefüllt werden, wobei für die Dämmwerte jeweils gute Werte erreicht werden.

Voraussetzung für die dauerhafte Wirksamkeit der Schallund Wärmedämmung ist die Verwendung geeigneter Dichtmaterialien. Mit Vorteil werden die Scheibenzwischenräume mit Butylkautschuk, Thiokol (eingetragenes Warenzeichen) oder mit Silikonkautschuk abgedichtet. Als Dichtmaterialien kommen aber auch abwechselnd mehrere der genannten Kleber in Frage. Die Verwendung dieser Dicht materialien erweist sich vor allem in der Kombination mit den erfindungsgemäßen Gasfüllungen als günstig. Insbesondere eignet sich Butylkautschuk als elastisches Verbindungsmaterial im Abstandshalter und Silikonkautschuk zum Abdichten gegen die äußere Atmosphäre.

## Patentansprüche

1. Wärmeisolierende und schalldämmende Glaseinheit mit auf auf Abstand gehaltenen Glasscheiben und gegen die Atmosphäre abgedichteten Scheibenzwischenräumen, die als Füllgas eine Gasmischung mit Anteilen aus Fluor-Kohlenwasserstoffen oder Fluor-Chlor-Kohlenwasserstoffen enthalten, dadurch gekennzeichnet, daß das Füllgas aus einer der folgenden Gasmischungen besteht:
1. C₂F₄Cl₂ + CF₃CI im Verhältnis von 0 bis 20 Vol.-% zu 80 bis 100 Vol.-%;
2. Neon + CF₃CI im Verhältnis von 0 bis 30 Vol.-% zu 70 bis 100 Vol.-%;
3a. C₄F₈ und ein anderer oder mehrere andere aliphatische Fluor-Chlor-Kohlenwasserstoffe und Neon im Verhältnis von 0 bis 30 Vol.-% zu 40 bis 60 Vol.-% zu 20 bis 30 Vol.- %;
3b. C₄Fₛ + Neon im Verhältnis von 20 bis 30 Vol.-% zu 70 bis 80 Vol.-%.

2. Isolierglaseinheit nach Anspruch 1 dadurch gekennzeichnet, daß die Gasmischungen 1. und 2. folgende Mischungsverhältnisse aufweisen:
1. C₂F₄Cl₂ + CF₃CI im Verhältnis von 5 bis 20 Vol.-% zu 80 bis 95 Vol.-%;
2. Neon + CF₃CI im Verhältnis von 5 bis 30 Vol.-% zu 70 bis 95 Vol.-%;

3. Isolierglaseinheit nach einem der Ansprüche 1 oder 2, dadurch gekennzeichnet, daß die Scheibenzwischenräume mit Butylkautschuk, Thiokol, Silikonkautschuk oder Kombinationen dieser Dichtmittel abgedichtet sind.

## Revendications

1. Vitre composite calorifuge et insonoris- ante, comportant des plaques de verre séparées par des intervalles qui sont étanches par: rapport à l'atmosphère et qui renferment un milieu gazeux de remplissage formé d'un mélange de gaz comprenant des fluoro- hydrocarbures ou des fluoro-chloro-hydrocarbures, caractérisée en ce que ledit mifeu: gazeux de remplissage est formé de l'un quelconque des mélanges gazeux suivants:
1. C₂F₄Cl₂ + CF₃CI dans un rapport volumétrique de 0-20% / 80-100%,
2. néon + CF₃CI dans un rapport volumétrique de 0-30% / 70-100%,
3a. C₄F_{B} et au moins un fluoro-chloro-hydrocarbure aliphatique et néon, dans un rapport volumétrique de 0-30% / 40-60% / 20-30%,
3b. C₄F₈ + néon dans un rapport volumétrique de 20-30% / 70-80%.

2. Vitre composite selon la revendication 1, caractérisée en ce que ledit mélange gazeux de remplissage est formé d'un des mélanges suivants:
1. C₂F₄Cl₂ + CF₃CI dans un rapport volumétrique de 5-20% / 80-95%,
2. néon + CF₃CI dans un rapport volumétrique de 5-30% / 70-95%.

3. Vitre composite selon la revendication 1 ou 2, caractérisée en ce que l'étanchéité des intervalles entre les plaques adjacentes est assurée à l'aide d'une matière d'étanchéité telle que caoutchouc butylique, Thiokol@, caoutchouc à la silicone, ou d'une combinaison des matières d'étanchéité précitées.

## Claims

1. Heat-insulating and sound attenuating glass unit having glass panes which are spaced apart and gaps between the panes which are sealed against the atmosphere and which contains as a filling gas, a gas mixture which contains, as constituents, fluoro-hydrocarbons or fluoro-chlorohydrocarbons, characterised in that the filling gas consists of one of the following gas mixtures:
1. C₂F₄Cl₂ + CF₃CI in a ratio of 0 to 20 percent by volume to 80 to 100 percent by volume;
2. Neon + CF₃CI in a ratio of 0 to 30 percent by volume to 70 to 100 percent by volume;
3a. C₄Fₛ, one or more other aliphatic fluoro- chloro-hydrocarbons, and neon, in a ratio of 0 to 30 percent by volume to 40 to 60 percent by volume to 20 to 30 percent by volume;
3b. C₄F₈ + neon in the ratio of 20 to 30 percent by volume to 70 to 80 percent by volume.

2. Insulating glass unit as claimed in Claim 1, characterised in that the gas mixtures 1. and 2. have the following mixture ratios:
1. C₂F₄Cl₂ + CF₃CI in a ratio of 5 to 20 percent by volume to 80 to 95 percent by volume;
2. Neon + CF₃Cl in the ratio of 5 to 30 percent by volume to 70 to 95 percent by volume.

3. Insulating glass unit as claimed in Claim 1 or Claim 2, characterised in that the gaps between the panes are sealed with butyl rubber, thiokol, silicone rubber, or combinations of these sealing agents.
